# EUROPÄISCHE PATENTANMELDUNG

(11) **EP 1 070 797 A1**
(43) Veröffentlichungstag der Anmeldung: **24.01.2001**
(21) Anmeldenummer: 00115564.7
(22) Anmeldetag: 19.07.2000
(51) Int. Cl.: E04B 2/82, E05B 65/08, E05C 7/00, E05B 63/14

(54) **Verriegelungsvorrichtung**

(30) Priorität: 23.07.1999 DE 19933853
(71) Anmelder: DORMA GmbH + Co. KG, 58256 Ennepetal (DE)
(72) Erfinder: Janutta, Reinhard, 33415 Verl (DE); Blöbaum, Ernst-Udo, 33818 Leopoldshöhe (DE)

(57) **Zusammenfassung**

Verriegelungsvorrichtung für einen ersten Flügel (10) einer aus mehreren in einer Laufschiene (14) verschiebbaren Flügeln (10) zusammengesetzten Schiebewand (12), mit einem Übertragungsglied in dem ersten Flügel (10) zur Übertragung einer Stellbewegung entgegen einer Federkraft auf ein mit dem Übertragungsglied verbundenen, zwischen zwei Endstellungen verfahrbaren Verriegelungsglied und mit einem außerhalb des ersten Flügels (10) angeordneten Auslöseglied (34), das dem Übertragungsglied zugeordnet ist, wobei das Verriegelungsglied in eine zugeordnete, als Widerlager dienende Ausnehmung (40) außerhalb des ersten Flügels (10) zum Verriegeln des ersten Flügels (10) eingreift - Verriegelungsposition -, zum Entriegeln das Verriegelungsglied des ersten Flügels (10) aus der Ausnehmung (40) verfahren ist - Entriegelungsposition - und mit Verfahren des Auslöseglieds (34) in eine erste Richtung auf das Übertragungsglied zu diesem die Wirkbewegung in Richtung der Ausnehmung (40) - Verriegelungsrichtung - umsetzt, so daß das Verriegelungsglied in die Verriegelungsposition verfährt, sowie mit Verfahren des Auslöseglieds (34) in eine zweite Richtung von dem Übertragungsglied weg das Verriegelungsglied durch die Federkraft in seine Entriegelungsposition verfährt, wobei die Auslöserichtung und die Verriegelungsrichtung auf gleicher Wirkungslinie sowie parallel zur Laufschiene verlaufen und die Ausnehmung (40) seitlich vom ersten Flügel (10) angeordnet ist.

## Beschreibung

Die Erfindung betrifft eine Verriegelungsvorrichtung gemäß der im Oberbegriff des Anspruches 1 angegebenen Art.

Aus der DE 196 34 391 A1 ist beispielsweise eine derartige Verriegelungsvorrichtung bekannt, die in einem ersten Flügel einer aus mehreren verschiebbaren Flügeln zusammengesetzten Verschiebewand angeordnet ist. Die Verriegelungsvorrichtung besteht dabei aus einem Verriegelungsglied, das in eine zugeordnete als Widerlager dienende Ausnehmung im Boden zum Verriegeln des Flügels eingreift. Das Verriegelungsglied wird von einem als erstes Übertragungsglied dienenden Zahnrad angetrieben, das in eine mit dem Verriegelungsglied verbundenen Zahnstange eingreift. Mit dem Zahnrad wirkt ein zweites Übertragungsglied zusammen, nämlich eine senkrecht zum Verriegelungsglied gelagerte Zahnstange, die in Richtung der Entriegelungsposition federbelastet ist. In der Entriegelungsposition ist das Verriegelungsglied zum Entriegeln des Flügels aus der Ausnehmung im Boden verfahren.

Die Zahnstange wirkt mit einem weiteren Flügel der Wand zusammen, die eine ein Auslöseglied bildende Anschlagfläche aufweist, die der Zahnstange zugeordnet ist. Werden beide Flügel in vorbestimmter Weise nebeneinander angeordnet, drückt die Anschlagfläche des zweiten Flügels auf die Zahnstange, so daß diese entgegen der Federkraft verfahren wird und das Zahnrad antreibt. Dieses treibt wiederum das Verriegelungsglied über die weitere Zahnstange an. Mit dieser Bewegung wird das Verriegelungsglied in die zugeordnete Ausnehmung im Boden und somit in die Verriegelungsposition verfahren. Wird der zweite Flügel von dem ersten Flügel entfernt und löst sich somit das Auslöseglied von der Zahnstange, verfahrt die Zahnstange infolge der anliegenden Federkraft in ihre ursprüngliche Position und treibt damit das Zahnrad und über dieses die weitere Zahnstange des Verriegelungsgliedes an. Das Verriegelungsglied wird dabei in seine Entriegelungsposition verfahren.

Aus der DE 44 28 718 A1 ist ebenfalls eine derartige Verriegelungsvorrichtung für einen Flügel bekannt. Das Auslöseglied wird hierbei durch ein keilförmiges Auflaufteil gebildet, über das sich das als Hebel ausgebildete Übertragungsglied das Verriegelungsglied zwischen der Entriegelungsposition und der Verriegelungsposition bewegt. Der Hebel fährt dabei mit seinem einen Ende über die keilförmige Fläche nach oben, dreht sich dadurch und rückt entgegen einer Federkraft das Verriegelungsglied in die Ausnehmung im Boden zum Verriegeln des ersten Flügels, also in die Verriegelungsposition. Wird der zweite Flügel aus der vorbestimmten Position verfahren, wird das Übertragungsglied freigegeben und die Federkraft drückt das Verriegelungsglied und das Übertragungsglied in die Ausgangsposition, nämlich die Entriegelungsposition, zurück.

Die bekannten Konstruktionen haben den Nachteil, daß relativ hohe Übertragungskräfte aufgrund der unterschiedlichen Auslöse- und Verriegelungsrichtungen und der damit verbundenen Reibung auftreten. Die Verriegelung erfolgt dadurch relativ schwergängig. Zudem ist die Konstruktion sehr aufwendig und platzintensiv.

Der Erfindung liegt die Aufgabe zugrunde, eine Verriegelungsvorrichtung gemäß der im Oberbegriff des Anspruches 1 angegebenen Art derart weiterzubilden, daß unter Vermeidung der genannten Nachteile ein einfacheres Verriegeln der Flügel einer Verschiebewand bei einfacher Konstruktion ermöglicht wird.

Diese Aufgabe wird durch die kennzeichnenden Merkmale des Anspruches 1 in Verbindung mit seinen Oberbegriffsmerkmalen gelöst.

Der Erfindung liegt die Erkenntnis zugrunde, daß durch Vermeidung einer Umleitung der Auslösekräfte aus der Auslöserichtung in die Verriegelungsrichtung zum einen Reibungskräfte vermieden werden als auch eine platzsparendere Konstruktion ermöglicht wird.

Nach der Erfindung läuft daher die Auslöserichtung und die Verriegelungsrichtung gleichgerichtet zueinander parallel sowie parallel zur Laufschiene. Zudem ist eine Ausnehmung seitlich vom ersten Flügel angeordnet.

Um ein automatisches Verriegeln des ersten Flügels zu ermöglichen, ist mindestens ein Auslöseglied seitlich von diesem auf der der Ausnehmung entfernt gelegenen Seite angeordnet und wirkt mit einem Antrieb zusammen, der ortsfest montiert ist. Über eine entsprechende Steuerung kann dann der erste Flügel mit Erreichen einer vorbestimmten Position automatisch verriegelt werden. Bei Anlagen, die sich über eine große Wegstrecke erstrecken, ist es vorteilhaft zur besseren Kraftverteilung auf jeder Seite der verschiebbaren Wand ein Auslöseglied zu plazieren.

Damit der erste Flügel sicher fixiert ist und dieser auch in seiner Verriegelungsposition möglichst spielfrei angeordnet ist, greift in der Verriegelungsposition das Auslöseglied in eine Ausnehmung im ersten Flügel ein, so daß der erste Flügel sowohl durch das Verriegelungsglied als auch durch das Auslöseglied seitlich gehalten ist.

Gemaß einer Ausführungsform der Erfindung sind das Übertragungsglied und das Verriegelungsglied einstückig als Verriegelungselement ausgebildet. Reibungsverluste zur Übertragung der Kraft zwischen Übertragungsglied und Verriegelungsglied werden dadurch auf einfache Weise verhindert. Beispielsweise ist das Verriegelungselement hierfür in Form einer in dem ersten Flügel verfahrbar gelagerten Riegelstange ausgebildet.

Um die erfindungsgemäßen Vorteile für alle Flügel nutzen zu können, ist jeder Flügel der Schiebewand gleich aufgebaut und weist ein Verriegelungselement auf.

Gemäß einer Ausführungsform der Erfindung wird mit Verfahren des Übertragungsgliedes die Ausnehmung im Flügel für ein Verriegelungsglied eines benachbarten Flügels oder für das Auslöseglied freigegeben, die als Widerlager für den benachbarten Flügel bzw. als Widerlager des ersten Flügels gegenüber dem Auslöseglied dient. Die Ausnehmung wird somit nur im Bedarfsfall freigegeben, so daß sie ansonsten verschlossen und vor Verschmutzung geschützt ist.

Die einzelnen gleich aufgebauten Flügel können beispielsweise dann miteinander gekoppelt werden, wenn das Verriegelungsglied des benachbarten einen Flügels als Auslöseglied für den sich daran anschließenden anderen Flügel dient. Mit Bewegen des Verriegelungsgliedes wird also auch das benachbarte Verriegelungselement bewegt.

Vorzugsweise bildet das dem ersten Flügel benachbart angeordnete Auslöseglied und der zugeordnete motorische Antrieb eine Auslöseeinheit. Die Montage wird hierdurch vereinfacht.

Gemäß einer weiteren Ausführungsform der Erfindung sind alle Verriegelungselemente der Flügel der Schiebewand in einer Höhe angeordnet, der der Auslöseeinheit benachbarte erste Flügel überträgt mit seinem Verriegelungselement die Verriegelungsbewegung auf das benachbarte Verriegelungselement des zweiten Flügels und mit Verfahren in die Verriegelungsrichtung und damit in die Auslöserichtung greift das Verriegelungselement des ersten Flügels in die Ausnehmung des benachbarten zweiten Flügels ein und der der Auslöseeinheit entfernteste letzte Flügel greift mit seinem Verriegelungselement in eine seitliche Ausnehmung in einer ortsfesten Wand, einem Pfeiler o. ä. ein.

Um ein breites Einsatzspektrum der Verriegelungsvorrichtung zu gewährleisten, ist seitlich der Verschiebewand jeweils eine Auslöseeinheit vorgesehen, wobei beide Auslöseeinheiten steuerungsmäßig miteinander gekoppelt sind, wobei jedes Auslöseglied der Auslöseeinheiten jeweils soweit entgegen einer Auslöserichtung verfahrbar ist, daß eine Ausnehmung für das Verriegelungselement des nächstliegenden Flügels freigegeben wird. Jedes Verriegelungselement in Auslöserichtung als auch in entgegengesetzter Richtung ist federbelastet, derart, daß die Verriegelungselemente der Flügel in beide Richtungen bewegt und in beiden Richtungen in eine Verriegelungsposition verfahren werden können. Auf diese Weise kann die Schiebewand in die eine Bewegungsrichtung des Verriegelungselementes als auch in die andere Bewegungsrichtung verriegelt werden.

Insbesondere ist dabei in der Entriegelungsposition das Verriegelungselement in Bezug auf seine beiden entgegengesetzten Verriegelungspositionen mittig angeordnet.

Weitere Merkmale und Vorteile ergeben sich aus der folgenden Beschreibung zweier Ausführungsformen der Erfindung im Zusammenhang mit den Zeichnungen. Es zeigen:
- Figur 1:: Eine Frontansicht benachbart angeordneter Schiebeflügel einer Schiebewand gemäß einer ersten Ausführungsform der Erfindung.
- Figur 2:: Eine Detailansicht des unteren Bereichs der Schiebewand von Fig. 1.
- Figur 3:: Eine Frontansicht benachbart angeordneter Schiebeflügel einer Schiebewand gemäß einer zweiten Ausführungsform der Erfindung.
- Figur 4:: Eine Detailansicht des unteren Bereichs der Schiebewand von Fig. 2.

Die Fig. 1 und 2 zeigen eine erste Ausführungsform einer aus mehreren aneinander angrenzenden Schiebeflügeln 10 bestehenden Schiebewand 12. Die Schiebeflügel 10 sind in einer Laufschiene 14 an der Decke 16 im wesentlichen horizontal verschiebbar. Derartige Schiebewände 12 dienen als Raumteiler oder Fenster- und Türfront, die bedarfsweise geöffnet werden kann. Hierzu werden die Schiebeflügel 10 aus der in Fig. 1 gezeigten Position verfahren und ein Öffnungsbereich erzeugt.

Der Schiebeflügel 10 weist jeweils Profilleisten 18 und 20 auf, die eine Glasscheibe 22 umfassen. In den unteren Profilleisten 20 ist eine Verriegelungsvorrichtung 24 eingebracht. Die Verriegelungsvorrichtung 24 besteht aus zwei Auslöseeinheiten 26 und 28, die seitlich der Schiebewand 12 in Höhe der unteren Profilleisten 20 angeordnet sind.

In jedem Schiebeflügel 10 ist eine Riegelstange 30 als Teil der Verriegelungsvorrichtung 24 verschiebbar gelagert. Die Riegelstange 30 ist mit einer Feder 32 verbunden. Es können auch zwei Federn 32 verwendet werden, wobei dadurch die Riegelstange 30 im Flügel 10 zentriert wird.

Beide Auslöseeinheiten 26, 28 sind zueinander symmetrisch aufgebaut. Die Auslöseeinheit 26, 28 ist mit einem Auslöseriegel 34 versehen, der über ein Zahnrad 36 mit einem Schrittmotor 38 oder Servomotor verbunden ist.

Beide Auslöseeinheiten 26 und 28 sind miteinander steuerungsmäßig gekoppelt. Verfährt die Auslöseeinheit 26 ihr Auslöseglied 34 in Form eines Antriebes in Bezug auf Fig. 1 nach rechts, so fährt ebenfalls die Auslöseeinheit 28 ihr Auslöseglied 34 nach rechts. Beim Verfahren der Riegelstange 30 greift das Auslöseglied 34 der Auslöseeinheit 26 in den ersten Flügel 10 der Schiebewand 12 ein, wobei es die Riegelstange 30 nach rechts verschiebt und dadurch in eine frei werdende Ausnehmung 42 gelangt.

Diese Riegelstange 30 treibt wiederum die Riegelstange 30 des benachbarten Schiebeflügels 10 und diese wiederum die Riegelstange 30 des weiteren benachbarten Flügels 10 in Auslöserichtung und somit Verriegelungsrichtung, also nach rechts, an. Indem das Auslöseglied 34 der Auslöseeinheit 28 nach rechts verfahren wurde, gibt dieser ebenfalls eine Ausnehmung 40 frei, in die die Riegelstange 30 des letzten Schiebeflügels 10 eingreift. Die Bewegung der Riegelstange 30 erfolgt in jedem Schiebeflügel 10 entgegen der Federkraft der Feder 32.

In die Ausnehmung 42 des ersten Flügels greift das Auslöseglied 34 der Auslöseeinheit 26 ein. Beim zweiten Schiebeflügel 10 greift in die Ausnehmung 40 die Riegelstange 30 des ersten Schiebeflügels 10 ein. Entsprechend greift die Riegelstange 30 des benachbarten Schiebeflügels 10 bei den anderen Schiebeflügeln 10 ein.

Durch die miteinander gekoppelte Bewegung der Riegelstangen 30 der Schiebeflügel 10 ist die Schiebewand 12 jeweils seitlich durch die Auslöseeinheiten 26 und 28 fixiert und die einzelnen Schiebeflügel 10 ebenfalls seitlich durch ihre Riegelstange 30 und auf der anderen Seite durch die benachbarte Riegelstange 30 bzw. beim ersten Schiebeflügel 10 durch das Auslöseglied 34.

Für die gekoppelte Bewegung sind die Schiebeflügel 10 einander entsprechend aufgebaut und die Lagerung der Riegelstangen 30 sowie der Auslöseglied 34 der Auslöseeinheiten 26 und 28 in gleicher Höhe angeordnet.

In den Fig. 3 und 4 ist eine weitere Ausführungsform der Erfindung dargestellt. Die weitere Ausführungsform der Erfindung unterscheidet sich dadurch, daß die Riegelstangen 30 in beide Bewegungsrichtungen federbelastet sind. Hierfür ist eine weitere Feder 44 zu der Feder 32 vorgesehen. Egal in welche Richtung die Riegelstange 30 verschoben wird, spannt sich entweder die Feder 44 oder die Feder 32. Desweiteren sind die Auslöseeinheiten 26 und 28 steuerungsmäßig miteinander gekoppelt. Die Riegelstangen 30 können zum Verriegeln der Schiebewand 12 entweder nach rechts oder nach links verfahren werden. Dabei greifen die Riegelstangen 30 jeweils in die freiwerdende Ausnehmung 40 des benachbarten Schiebeflügels 10 bzw. beim ersten oder letzten Schiebeflügel 10 in die Ausnehmung 42 der Auslöseeinheit 26 oder 28 ein.

Mit dieser Ausführungsform ist es somit möglich, daß mit Verschieben der Riegelstangen 30 durch die Auslöseeinheit 26 nach rechts oder durch Verschieben der Riegelstangen 30 durch die Auslöseeinheit 28 nach links die Schiebewand 12 und somit die einzelnen Schiebeflügel 10 verriegelt werden können.

In den Fig. 3 und 4 sind die Riegelstangen 30 in ihrer entriegelten Position dargestellt, d. h. sie befinden sich im Hinblick auf ihre beiden Verriegelungspositionen in der Mitte.

Nach der Erfindung ist somit die Auslöserichtung als auch die Verriegelungsrichtung gleichgerichtet parallel in gleicher Höhe sowie parallel zur Laufschiene 14. Die Auslöseeinheiten 26, 28 sind seitlich der Riegelstangen 30 ins Mauerwerk 46 fest eingebracht.

Die Erfindung zeichnet sich durch die einfache Konstruktion zum Verriegeln einer Schiebewand 12 aus mehreren Schiebeflügeln 10 aus.

### Bezugszeichenliste

- 10: Schiebeflügel
- 12: Schiebewand
- 14: Laufschiene
- 16: Decke
- 18: Profilleiste - oben
- 20: Profilleiste - unten
- 22: Glasscheibe
- 24: Verriegelungsvorrichtung
- 26: Auslöseeinheit - links
- 28: Auslöseeinheit - rechts
- 30: Riegelstange
- 32: Feder
- 34: Auslöseriegel
- 36: Zahnrad
- 38: Motor
- 40: Ausnehmung
- 42: Ausnehmung im ersten Schiebeflügel
- 44: Feder
- 46: Mauerwerk

## Patentansprüche

1. Verriegelungsvorrichtung für einen ersten Flügel (10) einer aus mehreren in einer Laufschiene (14) verschiebbaren Flügeln (10) zusammengesetzten Schiebewand (12), mit einem Übertragungsglied in dem ersten Flügel (10) zur Übertragung einer Stellbewegung entgegen einer Federkraft auf ein mit dem Übertragungsglied verbundenen, zwischen zwei Endstellungen verfahrbaren Verriegelungsglied und mit einem außerhalb des ersten Flügels (10) angeordneten Auslöseglied (34), das dem Übertragungsglied zugeordnet ist, wobei das Verriegelungsglied in eine zugeordnete, als Widerlager dienende Ausnehmung (40) außerhalb des ersten Flügels (10) zum Verriegeln des ersten Flügels (10) eingreift - Verriegelungsposition -, zum Entriegeln das Verriegelungsglied des ersten Flügels (10) aus der Ausnehmung (40) verfahren ist - Entriegelungsposition - und mit Verfahren des Auslöseglieds (34) in eine erste Richtung auf das Übertragungsglied zu diesem die Wirkbewegung in Richtung der Ausnehmung (40) - Verriegelungsrichtung - umsetzt, so daß das Verriegelungsglied in die Verriegelungsposition verfährt, sowie mit Verfahren des Auslöseglieds (34) in eine zweite Richtung von dem Übertragungsglied weg das Verriegelungsglied durch die Federkraft in seine Entriegelungsposition verfährt, **dadurch gekennzeichnet,** daß die Auslöserichtung und die Verriegelungsrichtung auf gleicher Wirkungslinie sowie parallel zur Laufschiene (14) verlaufen und die Ausnehmung (40) in Verriegelungsrichtung seitlich vom ersten Flügel (10) und eine Ausnehmung (42) in Auslöserichtung im ersten Flügel (10) angeordnet ist.

2. Verriegelungsvorrichtung nach Anspruch 1, **dadurch gekennzeichnet,** daß das Auslöseglied (34) seitlich vom ersten Flügel (10) auf der der Ausnehmung (40) entfernt gelegenen Seite angeordnet ist und mit einem Antrieb mit einer Auslöseeinheit (26, 28) zusammenwirkt.

3. Verriegelungsvorrichtung nach Anspruch 1 oder 2, **dadurch gekennzeichnet,** daß in der Verriegelungsposition das Auslöseglied (34) in eine Ausnehmung (42) im ersten Flügel (10) eingreift, so daß der erste Flügel (10) sowohl durch das Verriegelungsglied als auch durch das Auslöseglied (34) seitlich fixiert ist.

4. Verriegelungsvorrichtung nach einem der vorangehenden Ansprüche, **dadurch gekennzeichnet,** daß das Übertragungsglied und das Verriegelungsglied einstückig als Verriegelungselement ausgebildet sind.

5. Verriegelungsvorrichtung nach Anspruch 4, **dadurch gekennzeichnet,** daß das Verriegelungselement in Form einer in dem ersten Flügel (10) verfahrbar gelagerten Riegelstange (30) ausgebildet ist.

6. Verriegelungsvorrichtung nach einem der Ansprüche 4 oder 5, **dadurch gekennzeichnet,** daß jeder Flügel (10) der Schiebewand (12) gleich aufgebaut ist und eine Riegelstange (30) aufweist.

7. Verriegelungselement nach einem der Ansprüche 3 bis 6, **dadurch gekennzeichnet,** daß mit Verfahren des Übertragungsgliedes die Ausnehmung (40, 42) im Flügel (10) für ein Verriegelungsglied eines benachbarten Flügels (10) oder für das Auslöseglied (34) freigegeben wird, die als Widerlager für den benachbarten Flügel (10) bzw. als Widerlager des ersten Flügels (10) gegenüber dem Auslöseglied (34) dient.

8. Verriegelungsvorrichtung nach Anspruch 7, **dadurch gekennzeichnet,** daß das Verriegelungsglied des benachbarten einen Flügels (10) als Auslöseglied (34) für den sich daran anschließenden anderen Flügel (10) dient.

9. Verriegelungsvorrichtung nach einem der Ansprüche 6 bis 8, **dadurch gekennzeichnet,** daß das Auslöseglied (34) und der zugeordnete motorische Antrieb (38) eine Auslöseeinheit (26, 28) bilden.

10. Verriegelungsvorrichtung nach einem der vorangehenden Ansprüche, **dadurch gekennzeichnet,** daß alle Verriegelungselemente der Flügel (10) der Schiebewand (12) in einer Höhe angeordnet sind, der der Auslöseeinheit (34) benachbarte erste Flügel (10) mit seinem Verriegelungselement die Verriegelungsbewegung auf das benachbarte Verriegelungselement des zweiten Flügels (10) überträgt und mit Verfahren in die Verriegelungsrichtung bzw. in die Auslöserichtung das Verriegelungselement des ersten Flügels (10) in die Ausnehmung (40, 42) des benachbarten zweiten Flügels (10) eingreift und der der Auslöseeinheit (26, 28) entfernteste letzte Flügel (10) mit seinem Verriegelungselement in eine seitliche Ausnehmung (40) in einer Wand, einem Pfeiler oder ähnliches eingreift.

11. Verriegelungsvorrichtung nach Anspruch 9 und 10, **dadurch gekennzeichnet,** daß seitlich der Verschiebewand (12) jeweils eine Auslöseeinheit (26, 28) vorgesehen ist, die steuerungsmäßig miteinander gekoppelt sind, wobei jedes Auslöseglied (34) der Auslöseeinheiten (26, 28) jeweils soweit entgegen einer Auslöserichtung verfahrbar ist, das eine Ausnehmung (40) für das Verriegelungselement des nächstliegenden Flügels (10) freigegeben wird, jedes Verriegelungselement in Auslöserichtung als auch in entgegengesetzter Richtung federbelastet ist, derart, daß die Verriegelungselemente der Flügel (10) in bzw. von beiden Richtungen bewegt und in bzw. von beiden Richtungen in eine Verriegelungsposition verfahren werden können.

12. Verriegelungsvorrichtung nach Anspruch 11, **dadurch gekennzeichnet,** daß in der Entriegelungsposition das Verriegelungselement in Bezug auf seine beiden entgegengesetzten Verriegelungspositionen mittig angeordnet ist.
